# FASCICULE DE BREVET EUROPEEN

(11) **EP 0 612 897 B1**
(45) Date de publication et mention de la délivrance du brevet: **15.05.1996**
(21) Numéro de dépôt: 94400395.3
(22) Date de dépôt: 24.02.1994
(51) Int. Cl.: E04F 19/02, E04F 15/14, E04F 13/06, E04F 21/05

(54) **Système à joint pour la décoration des enduits et son procédé de fixation**
Dekorative Putz-Fugenvorrichtung und ihr Befestigungsverfahren
Decorative joint-system for plastering and its fixing-method

(30) Priorité: 25.02.1993 FR 9302163
(43) Date de publication de la demande: 31.08.1994
(73) Titulaire: COUVRANEUF Société anonyme, 27950 Saint Marcel (FR)
(72) Inventeur: Cautain, Claude, F-60520 Thiers s/Theve (FR)
(74) Mandataire: Dronne, Guy

(56) Documents cités:
- EP-A- 0 053 977
- WO-A-92/16701
- DE-A- 2 043 122
- DE-A- 2 358 208
- DE-A- 3 000 014
- DE-A- 4 006 759
- DE-U- 8 126 078
- FR-A- 2 097 089
- FR-A- 2 518 147

## Description

La présente invention concerne un système à joint destiné à la décoration, la réalisation de motifs ou l'arrêt de couleurs sur des enduits appliqués sur une façade ou un autre mur extérieur ou intérieur.

Plus particulièrement, l'invention vise un système à joint comportant une baguette creuse décorative affleurant par l'extrémité de ses bords la surface extérieure d'un enduit appliqué contre un mur, la baguette étant ouverte du côté opposé au mur. Un dispositif de fixation, par rapport auquel la baguette est montée coulissante, assure une liaison entre le mur et la baguette.

Ce type de système à joint est décrit par le brevet FR 2 097 089. De tels systèmes à joints connus comportent une baguette directement appliquée contre le mur et présentent généralement des problèmes d'étanchéité à la jonction de la baguette et de l'enduit, de sorte que l'humidité peut s'infiltrer à cet endroit jusqu'au mur. Ce défaut d'étanchéité est dû, au moins partiellement, à la différence des coefficients de dilatation des matières constituant l'enduit d'une part et la baguette d'autre part.

De plus, dans la mesure où la baguette creuse de ces systèmes à joints connus est directement appliquée contre le mur, son réglage latéral est rendu malaisé du fait des irrégularités du mur.

En outre, la liaison coulissante entre la baguette et le dispositif de fixation rend indispensable une conformation particulière du fond ouvert de la baguette, ce qui nécessite de donner une surépaisseur au moins à certains endroits du fond.

La présente invention a pour but de supprimer ces inconvénients et tout au moins de les atténuer, et propose un système à joint du type susmentionné qui, tout en étant fixé sur le mur de façon initialement réglable, permet l'application d'une couche d'enduit entre la face arrière de la baguette et le mur empêchant ainsi toute infiltration d'humidité. Ainsi, le mur est recouvert d'une couche d'enduit généralement continue, éventuellement interrompue sur une zone de très faible étendue par le dispositif de fixation si celui-ci est ancré dans le mur.

Ce but est atteint du fait que le système à joint comporte au moins un coulisseau qui coiffe la partie arrière de la baguette et la guide librement en translation, et que le dispositif de fixation est agencé de façon à supporter chaque coulisseau et à le maintenir dans l'enduit, mais écarté du mur d'une distance prédéterminée.

Ainsi, le dispositif de fixation ne coopère pas directement avec la baguette et empêche que les différences des coefficients de dilatation de la baguette et de l'enduit conduisent à des contraintes susceptibles d'être à l'origine de fissures capables de se propager dans l'enduit jusqu'au mur.

La pose terminée, la baguette creuse affleure par l'extrémité de ses bords la surface extérieure de l'enduit et les coulisseaux sont finalement noyés dans l'enduit, de telle sorte que le dispositif est capable de se dilater sans détruire l'étanchéité de l'enduit.

L'invention prévoit, suivant un mode de réalisation particulier, l'utilisation d'un dispositif de fixation qui ne nécessite pas un ancrage dans le mur.

En effet, les coulisseaux peuvent être maintenus fixés dans l'enduit et écartés du mur d'une distance voulue par une couche de ciment colle ou de mastic colle appliquée sur le mur sur une épaisseur désirée. Il est procédé au réglage de l'écartement des coulisseaux par rapport au mur à l'aide d'une cale ou d'une jauge amovible.

Ce type de dispositif de fixation n'interrompt pas la couche d'enduit qui recouvre le mur de façon continue.

Il est également possible d'utiliser un dispositif de fixation ancré dans le mur. Dans ce cas, il est avantageux que le coulisseau comporte une partie médiane plane, dans laquelle une ouverture circulaire est pratiquée pour permettre le passage du dispositif de fixation.

Ce dispositif de fixation se présente avantageusement comme un organe de forme générale cylindrique. Une partie de tige dotée de nervures est destinée à être enfoncée dans un trou foré dans le mur. Les nervures qui servent à renforcer l'ancrage dans le mur sont éventuellement circulaires et peuvent être remplacées par un dispositif équivalent.

Cet organe de fixation comporte également une tête plate ou bride servant de retenue contre le bord de l'ouverture pratiquée dans la partie médiane du coulisseau.

Suivant un mode préfére de réalisation, la partie de l'organe de fixation située entre la tête et la tige nervurée a un diamètre supérieur à celui du trou foré dans le mur et tel que l'organe de fixation puisse être enfoncé à force dans l'ouverture du coulisseau. Cette partie, de longueur prédéterminée, assure ainsi une distance choisie d'écartement entre le coulisseau et le mur.

Il est préférable que le diamètre de cette partie d'écartement reste suffisamment petit pour que l'étendue de la zone d'interruption de l'enduit soit faible.

Un organe de fixation de ce type simplifie et accélère considérablement la pose du système à joint. En effet, après la mise en position du système prémonté, avec un enfoncement partiel de l'organe de fixation dans les trous forés dans le mur, une première couche d'enduit est appliquée, il est ensuite procédé à l'enfoncement complet et au réglage de l'alignement. Enfin, une deuxième couche d'enduit est projetée. Il n'est pas nécessaire d'attendre le séchage de la première couche d'enduit pour appliquer la deuxième, dans la mesure où le dispositif de fixation maintient le système en position, même si l'enduit est humide. De plus, lors de l'enfoncement complet, la tige nervurée de l'organe de fixation est susceptible d'entraîner une partie de la première couche d'enduit dans les trous forés dans le mur, ce qui améliore la qualité de l'étanchéité.

Pour éviter que la tête de l'organe de fixation ne nuise au guidage en translation de la baguette dans le coulisseau, celui-ci peut être muni d'épaulements ménageant un logement adapté à la dimension de cette tête et la plaçant en retrait par rapport à la face arrière de la baguette.

Suivant un mode particulier de réalisation de l'invention, les bords de la baguette creuse présentent en coupe la forme d'un crochet. Ces bords sont repliés vers l'intérieur de l'enduit et montrent une nervure avec une gorge intérieure tournée vers le mur. Cette conformation permet d'améliorer l'ancrage dans l'enduit qui arase le sommet de ces nervures, c'est-à-dire la partie de la baguette située à la plus grande distance du mur. Les nervures sont telles que leur extrémité tournée vers le mur, la pointe du crochet vu en coupe, est séparée de la face du coulisseau tournée vers la baguette, d'une distance permettant l'interposition de l'enduit même à cet endroit.

Suivant un autre mode de réalisation, la baguette est adaptée à la protection de fissures.

En effet, dans le cas d'une habitation ou d'un immeuble à un ou plusieurs étages, il arrive souvent que des fissures horizontales se forment dans le mur extérieur, le long de la ligne où le plancher et le mur se rejoignent. De telles fissures peuvent se propager dans l'épaisseur du mur jusqu'à la façade et constituer une zone d'infiltration d'eau nuisible à l'édifice.

L'invention propose de remédier à ces inconvénients en disposant horizontalement une baguette creuse d'une forme particulière le long de la fissure.

Une telle baguette posée présente vue en coupe un fond vertical dont la partie arrière est coiffée par un coulisseau. Ce fond est avantageusement positionné légèrement au-dessus de la ligne de fissuration à protéger. La paroi supérieure de la baguette est légèrement inclinée vers le haut par rapport à l'horizontale, et son extrémité arase la surface extérieure de l'enduit. La paroi inférieure de la baguette est plus fortement inclinée par rapport à l'horizontale, c'est-à-dire qu'elle présente, par rapport à la verticale, un profil en pente douce dirigée vers le bas. Cette paroi inférieure se termine par un tablier vertical recouvrant l'enduit. Ce tablier recouvre donc la partie inférieure du coulisseau noyé dans l'enduit et s'étend vers le bas, au-delà de la ligne de fissuration. A l'extrémité de ce tablier, l'enduit est disposé de façon arasante et de niveau.

Finalement le tablier recouvre la ligne de fissuration et l'enduit est disposé le long du mur en une couche généralement continue, éventuellement localement interrompue au voisinage du coulisseau dans la zone d'ancrage du dispositif de fixation, si celui-ci est ancré dans le mur. Cette zone d'interruption a une étendue extrêmement faible, même en regard de l'étendue du coulisseau.

Le profilé suivant ce mode de réalisation sert à la fois de rejet d'eau et de protège-fissure.

Chaque coulisseau est finalement noyé dans l'enduit et est avantageusement doté de parties protubérantes dépassant de la partie médiane, pouvant, par exemple être formées sur des nervures et dont la forme et la disposition leur permet de renforcer la prise et l'ancrage du coulisseau dans l'enduit. Ces parties protubérantes peuvent être placées sur la face du coulisseau dirigée vers le mur.

Le guidage en translation de la baguette dans le coulisseau peut être assuré par deux rainures parallèles recevant les bords latéraux de la face arrière de la baguette. Ces rainures sont avantageusement formées dans deux nervures parallèles dépassant de la bande médiane du coulisseau.

Suivant l'épaisseur désirée de l'enduit appliqué sur le mur, il est parfois nécessaire de disposer d'un système à joint réglable en épaisseur. Pour ce faire, il est utile que les coulisseaux soient emboîtables. Ainsi, les nervures formées sur une des faces peuvent présenter des contours adaptés au profil intérieur des nervures formées sur l'autre face et peuvent par exemple s'insérer et être guidées en translation dans des rainures formées sur ces nervures.

Il est également possible de doter une des faces, de deux rainures dont l'écartement permet le guidage de baguettes d'une largeur déterminée et de doter l'autre face, de deux rainures dont l'écartement est plus important afin de guider des baguettes plus larges.

Sur la face tournée vers le mur et qui n'est donc pas utilisée pour le guidage de la baguette creuse, les rainures peuvent contribuer à former les profils d'ancrage.

Outre la partie médiane, le coulisseau peut comporter deux parties latérales généralement planes qui augmentent la surface de prise dans l'enduit.

Dans le cas d'un système à joint servant de protège-fissures, on peut positionner le coulisseau de manière que la fissure soit alignée avec le milieu de la partie latérale du coulisseau s'étendant vers le bas. Ainsi, on est certain que le tablier de la baguette creuse utilisée recouvre la ligne de fissuration.

Des ouvertures suffisantes pour permettre le passage de l'enduit peuvent être réparties sur la surface du coulisseau de façon à améliorer la répartition de l'enduit lors de la pose.

Le système à joint est avantageusement fabriqué en matière plastique, PVC ou autres matériaux équivalents.

Divers autres caractéristiques et avantages ressortent de la description détaillée qui suit.

Des formes de réalisation du dispositif suivant l'invention sont représentées, à titres d'exemples non limitatifs sur le dessin annexé:
- la figure 1 est une vue en perspective du système à joint posé,
- la figure 2 est une vue en coupe d'un mode préféré de réalisation,
- la figure 3 présente, vu en coupe, un système à joint suivant un autre mode de réalisation,
- la figure 4 représente, vus de côté, deux coulisseaux emboîtés en superposition,
- la figure 5 est une vue en perspective d'un coulisseau,
- la figure 6 présente schématiquement trois phases successives d'un procédé préféré de fixation du système à joint.

Comme on peut le voir sur les figures, notamment sur la figure 1, le système à joint 1 est posé sur un mur 2 couvert d'enduit 3.

Le mur peut être une façade ou un mur quelconque extérieur ou intérieur, contre lequel une couche d'enduit est appliquée.

Le système à joint 1 comporte une baguette creuse ouverte décorative 4, posée dans l'enduit 3, dont elle affleure la surface extérieure par l'extrémité 5 de ses bords ; le système à joint est utilisé pour la décoration de l'enduit.

La baguette creuse est ouverte du côté opposé au mur.

Le système à joint peut être posé horizontalement, comme le montre la figure 1 ou dans un sens quelconque, de manière à réaliser des motifs de décoration.

Un dispositif de fixation ancré dans le mur suivant un mode préféré de réalisation est visible, sous la référence 6, sur la figure 2 et assure une liaison entre le mur et la baguette.

La baguette est montée coulissante par rapport au dispositif de fixation et parallèlement au mur.

Pour faciliter la compréhension, une partie de l'enduit est arrachée sur la figure 1 afin de montrer le mur 2 et un coulisseau 7 noyé dans l'enduit.

Ce coulisseau 7 représenté plus en détail sur les figures 2 à 5, coiffe la partie arrière de la baguette creuse 4 et guide librement cette dernière en translation.

Il est possible de prévoir plusieurs coulisseaux répartis sur la longueur de la baguette. Les coulisseaux sont alors avantageusement écartés de 40 à 50 cm les uns des autres. Le dispositif de fixation supporte les coulisseaux, au moins un par un et les maintient dans l'enduit, mais écartés du mur d'une distance prédéterminée.

Sur la figure 2, une baguette creuse 4 suivant un mode particulier de réalisation est montée sur un coulisseau 7.

Cette baguette présente une face arrière dont les bords latéraux 8 sont insérés dans des rainures 9 du coulisseau.

La baguette creuse est ouverte vers l'extérieur et montre un fond 10 bordé de deux parois obliques 11. Ces parois obliques se terminent par un profil en forme de nez 12, replié vers l'intérieur de l'enduit, c'est-à-dire vers le mur et formant une gorge intérieure tournée vers le mur. La distance a entre l'extrémité de ces nez et la partie la plus proche du coulisseau est suffisante pour permettre le passage de l'enduit. La surface extérieure de l'enduit 3 affleure la partie des parois obliques 11 située à la plus grande distance du fond 10 de la baguette 4.

Une autre forme de réalisation de la baguette creuse est illustrée par la figure 3.

A l'instar de la précédente, la baguette creuse 13 présentée est ouverte vers l'extérieur et montre une face arrière dont les bords latéraux 14 sont insérés dans des rainures 9 du coulisseau. Cette baguette est destinée à être disposée horizontalement le long d'un mur et présente un fond 15 vertical parallèle au mur, bordé de deux parois. La paroi supérieure 16 est légèrement inclinée par rapport à l'horizontale et dirigée vers le haut. La surface extérieure de l'enduit 3 affleure l'extrémité de cette paroi.

La paroi inférieure 17 montre une partie plus fortement inclinée par rapport à l'horizontale et dirigée vers le bas et dont la pente par rapport au fond de la baguette 13 est donc plus faible que celle de l'autre paroi. Cette paroi 17 se termine par un tablier plan vertical 18 s'étendant sur l'enduit, au-delà du coulisseau et au delà de la ligne de fissuration 19. Ce tablier est ainsi parallèle au mur et l'épaisseur d'enduit est ajustée à niveau à son extrémité.

La figure 2 permet de détailler le dispositif de fixation 6.

Cette figure montre que le coulisseau 7 comporte une partie médiane plane 20, dans laquelle une ouverture 21 est pratiquée afin de permettre l'engagement du dispositif de fixation 6.

Le dispositif de fixation 6 comprend une partie nervurée 22 destinée à être ancrée dans le mur 2. Les nervures 23 formées sur cette partie servent à renforcer l'ancrage dans le mur. Ce dispositif 6 comporte également une partie d'écartement 24, raccordée par un épaulement 25 à la partie nervurée 22 et une bride de retenue 26 solidaire de l'extrémité libre de la partie d'écartement.

Le diamètre de la partie d'écartement 24 est supérieur à celui de la partie nervurée 22 et tel que l'épaulement 25 vienne en butée contre le mur.2 Ce diamètre est également adapté au passage en force dans l'ouverture 21 du coulisseau.

La bride de retenue 26 porte contre le bord de l'ouverture 21 du côté du coulisseau tourné vers la baguette creuse. Afin que la translation de la baguette sur le coulisseau ne soit pas gênée par cette bride de retenue, deux épaulements 27 sont pratiqués sur la partie médiane du coulisseau, de manière à assurer un espace adapté à l'épaisseur de la bride 26. Il est avantageux que cet espace soit tel que la distance entre la partie arrière de la baguette creuse et la bride soit minimale, de façon à limiter ou à empêcher un mouvement de recul du dispositif de fixation lors de l'ancrage dans le mur.

L'interstice résiduel entre les épaulements 27, la bride 26 et la partie arrière de la baguette peut être rempli d'enduit.

Sur cette figure, les distances b, c et d indiquent des minima théoriques d'épaisseur. La distance b, entre le mur 2 et la partie arrière de la baguette creuse 4 correspond de préférence à une épaisseur d'enduit au moins égale à 8 mm. Le dispositif de fixation maintient le coulisseau dans l'enduit écarté du mur d'une distance c prédéterminée, au moins égale à 2mm. L'épaisseur d totale d'enduit, c'est-à-dire la distance entre le mur 2 et la surface extérieure de l'enduit est au moins égale à 14 mm.

Sur la figure 3, le dispositif de fixation assurant la liaison entre la baguette creuse et le mur n'est pas ancré dans le mur.

Ce dispositif de fixation est par exemple constitué de ciment colle ou de mastic colle 28 appliqué contre le mur sur une épaisseur suffisante pour maintenir le coulisseau fixé dans l'enduit, mais écarté du mur d'une distance prédéterminée. Cet écartement est assuré par une cale ou une jauge amovible non représentée.

La baguette suivant un mode quelconque de réalisation est montée initialement coulissante par rapport à ce dispositif de fixation.

Les figures 2 à 5 montrent que le coulisseau 7 est muni de profils d'ancrage 29 assurant une meilleure prise dans l'enduit. Ces profils d'ancrage sont formés sur la face du coulisseau tournée vers le mur, tandis que deux rainures 9 sont formées sur l'autre face et guident la baguette creuse 4 en translation.

Suivant un mode préféré de réalisation, comme les références de la figure 4 l'indiquent, chacune des deux faces du coulisseau est dotée de deux épaulements 27, 30, de profils d'ancrage 29, 31 et de deux rainures de guidage 9, 32, de sorte que le coulisseau est réversible. Cette conformation présente un intérêt particulier dans le cas où les écartements des rainures 9, 32 de chaque face sont différents, de sorte que le coulisseau est adapté au guidage de deux baguettes de largeurs différentes.

La figure 4 représente deux coulisseaux emboîtés en superposition. En effet, suivant un mode de réalisation avantageux, chacune des deux faces du coulisseau comporte deux nervures parallèles bordant la partie médiane 20, dans lequelles sont formées deux rainures 9, 32 et deux profils d'ancrage 29, 31. Chaque nervure de la face dont les rainures 9 ont l'écartement e le moins large présente un profil extérieur en forme de nez 33. La profondeur et l'écartement f des rainures 32 pratiquées dans les nervures de l'autre face du coulisseau sont telles que la base des nez 33 chevauche en projection au moins partiellement la base des rainures 32 et que, également en projection, la partie supérieure de ces nez 33 chevauche au moins partiellement la partie supérieure des rainures 32. En outre, la hauteur des rainures 32 est sensiblement égale à la hauteur des nez 33. Ainsi le coulisseau est emboîtable en superposition avec un coulisseau identique. Cette possibilité de superposer deux ou plusieurs coulisseaux permet d'adapter le système à joint à une épaisseur plus importante d'enduit.

Suivant un mode particulier de réalisation, le coulisseau 7 peut être muni de deux ailes 34 s'étendant latéralement dans le plan de la bande médiane 20, la surface du coulisseau est ainsi augmentée, ce qui améliore la prise et la solidarisation avec l'enduit.

La figure 5 est une vue en perspective du coulisseau et montre que des ouvertures 35 peuvent être pratiquées sur la partie plane du coulisseau comprenant la partie médiane et les ailes latérales ; leur dimension doit être suffisante pour laisser passer l'enduit, de sorte que ces ouvertures 35 servent d'abord lors de la pose à réguler l'épaisseur d'enduit entre le mur et le coulisseau, puis à assurer une meilleure prise du coulisseau dans l'enduit posé.

Ces ouvertures sont indépendantes de l'ouverture 21 éventuellement pratiquée dans la partie médiane du coulisseau pour permettre le passage de l'organe de fixation 6.

La figure 6 montre schématiquement trois phases d'un procédé préféré de fixation du système à joint comportant, suivant un mode préféré de réalisation, un dispositif de fixation 6, ancré dans le mur.

Dans un premier temps, après le forage d'au moins un trou dans le mur 2, puis le montage du dispositif de fixation 6 puis de la baguette creuse 4 sur au moins deux coulisseaux 7, l'ensemble est présenté et mis en position avec un enfoncement partiel du dispositif de fixation dans le trou pratiqué dans le mur.

Une première couche 3a d'enduit est alors projetée sur le mur 2, puis il est procédé à l'enfoncement complet de l'ensemble dans la première couche d'enduit 7, jusqu'à ce que l'épaulement de la partie d'écartement bute contre le mur, et au réglage de l'épaisseur et de l'alignement. Les ouvertures 35 de la partie plane du coulisseau permettent à l'enduit de se répartir convenablement lors de cette phase du procédé de fixation.

Enfin, une deuxième couche d'enduit est projetée, noyant les coulisseaux et arasant les bords de la baguette creuse.

Ce procédé est, bien sûr, utilisable lorsque le système à joint comporte la baguette creuse 13 représentée sur la figure 3, ou une autre baguette creuse adaptable sur le coulisseau 7.

Lorsque le dispositif de fixation est constitué de ciment colle ou de mastic colle, on peut utiliser un procédé de fixation suivant lequel la baguette creuse 1 ou 13, ou une autre baguette convenable, est montée sur au moins deux coulisseaux 7, du ciment colle ou du mastic colle est projeté sur les zones du mur 2 destinées à recevoir les coulisseaux 7, puis l'ensemble constitué de la baguette creuse et des coulisseaux est disposé de façon que le ciment colle ou le mastic colle recouvre la partie arrière des coulisseaux, il est ensuite procédé au réglage de l'épaisseur à l'aide d'une cale ou d'une jauge amovible, enfin, après séchage du ciment colle ou du mastic colle, une couche finale d'enduit est projetée de façon à noyer les coulisseaux et à araser les bords extrêmes de la baguette creuse utilisée.

## Revendications

1. Système à joint pour la décoration des enduits d'un mur (2) extérieur ou intérieur comprenant une baguette creuse ouverte décorative (4) affleurant par l'extrémité (5) de ses bords la surface extérieure d'un enduit (3) appliqué contre le mur (2), et ouverte du côté opposé au mur ainsi qu'un dispositif de fixation assurant une liaison entre ledit mur et ladite baguette (4) montée coulissante parallèlement au mur, par rapport audit dispositif de fixation, caractérisé:
- en ce qu'il comporte au moins un coulisseau (7) coiffant la partie arrière de la baguette creuse (4) et en ce que le dispositif de fixation est agencé de façon à supporter au moins un coulisseau et à le maintenir contre le mur, mais écarté de celui-ci d'une distance (c) prédéterminée,
- en ce que le coulisseau (7) présente une partie médiane plane (20) dans laquelle est pratiquée une ouverture (21),
- et en ce que le dispositif de fixation (6) comprend une partie nervurée (22), destinée à être ancrée dans le mur (2), une partie d'écartement (24), raccordée par un épaulement (25) à la partie nervurée et une bride de retenue (26), solidaire de l'extrémité libre de la partie d'écartement, le diamètre de la partie d'écartement étant supérieur au diamètre de la partie nervurée et adapté au passage en force dans l'ouverture (21) du coulisseau, ladite bride de retenue (26) portant contre le bord de ladite ouverture (21) du coulisseau, du côté du coulisseau tourné vers la baguette.

2. Système à joint selon la revendication 1, caractérisé en ce que en ce que la partie médiane plane (20) du coulisseau (7) présente deux épaulements (27) destinés à assurer, entre le coulisseau et la partie arrière de la baguette, un espace adapté à la présence de la bride de retenue (26) du dispositif de fixation (6).

3. Système à joint selon l'une des revendications 1 et 2, caractérisé en ce que la baguette creuse (4) comporte un fond (10) disposé parallèlement au mur, bordé de deux parois obliques (11) et en ce que au moins l'une desdites parois obliques (11) se termine par un profil en forme de nez (12) replié vers l'intérieur de l'enduit, formant une gorge intérieure.

4. Système à joint selon l'une des revendications 1 et 2, caractérisé en ce que la baguette creuse (13) comporte un fond (15) disposé parallèlement au mur, bordé de deux parois obliques (16, 17) et en ce que l'une desdites parois obliques (17), de pente plus faible par rapport au fond de la baguette creuse (13), se termine par un tablier (18) s'étendant parallèlement au mur au-delà du coulisseau (7).

5. Système à joint selon l'une quelconque des revendications 1 à 4 suivant lequel des profils d'ancrage (29) sont formés sur le coulisseau (7),
caractérisé en ce que le coulisseau comporte une face sur laquelle sont formées deux rainures (9) guidant la baguette (4) en translation, et en ce que les profils d'ancrage (29) sont prévus sur une autre face du coulisseau (7), tournée vers le mur.

6. Système à joint selon l'une quelconque des revendications 1 à 5, caractérisé en ce que chacune des deux faces du coulisseau est dotée de deux épaulements (27, 30) de profils d'ancrages (29, 31) et de deux rainures (9, 32), dont les écartements sont différents et adaptés au guidage de deux baguettes de largeurs différentes, de sorte que le coulisseau est réversible.

7. Système à joint selon l'une quelconque des revendications 1 à 6, caractérisé en ce que chacune des deux faces du coulisseau comporte deux nervures parallèles bordant la partie médiane (20) dans lesquelles sont formées deux rainures (9, 32) et deux profils d'ancrage (29, 31), en ce que les nervures d'une des deux faces dont l'écartement (e) est le plus faible présentent un profil extérieur en forme de nez (33), en ce que la profondeur et l'écartement (f) des rainures (32) formées dans les nervures de l'autre face du coulisseau sont telles que, en projection, la base du nez (33) chevauche au moins partiellement la base desdites rainures (32) et la partie supérieure du nez (33) chevauche au moins partiellement la partie supérieure desdites rainures (32) et en ce que la hauteur desdites rainures (32) est égale à la hauteur desdits nez (33), de sorte que le coulisseau est emboîtable en superposition avec un coulisseau identique.

8. Système à joint selon l'une quelconque des revendications 1 à 7, caractérisé en ce que le coulisseau (7) comporte deux ailes (34) s'étendant latéralement dans le plan de la bande médiane (20).

9. Système à joint selon l'une quelconque des revendications 1 à 8, caractérisé en ce que la partie plane du coulisseau comprenant la partie médiane (20) et les ailes (34) présente des ouvertures (35) de dimension suffisante pour laisser passer l'enduit (3).

10. Procédé de fixation d'un système à joint correspondant à l'une quelconque des revendications 1 à 9, caractérisé en ce qu'il comporte :
- le forage d'au moins un trou dans le mur (2),
- le montage du dispositif de fixation (6) sur au moins deux coulisseaux (7),
- le montage de la baguette creuse (4, 13) sur au moins deux coulisseaux munis du dispositif de fixation,
- la présentation et la mise en position de l'ensemble avec un enfoncement partiel du dispositif de fixation dans les trous pratiqués dans le mur,
- la projection d'une première couche d'enduit (3a) sur le mur (2),
- l'enfoncement complet de l'ensemble dans la première couche d'enduit, jusqu'à ce que l'épaulement (25) de la partie d'écartement (24) bute contre le mur, et le réglage de l'alignement,
- la projection d'une seconde couche d'enduit noyant les coulisseaux et arasant les bords extrêmes de la baguette creuse.

## Patentansprüche

1. Fugensystem für die Dekoration der Putze einer Außen- oder Innenmauer (2), das eine dekorative, offene Hohlleiste (4), die mit dem Ende (5) ihrer Ränder in der gleichen Ebene liegt wie die äußere Fläche eines gegen die Mauer (2) aufgebrachten Putzes (3) und an der der Wand entgegengesetzten Seite offen ist, sowie eine Befestigungsvorrichtung aufweist, die eine Verbindung zwischen der Mauer und der Leiste (4), die gleitend parallel zur Mauer, bezüglich der Befestigungsvorrichtung, angebracht ist, gewährleistet, dadurch gekennzeichnet, daß
- es wenigstens eine Schiene (7) aufweist, die den hinteren Teil der Hohlleiste (4) überdeckt, und daß die Befestigungsvorrichtung so angeordnet ist, daß sie wenigstens eine Schiene trägt und sie gegen die Mauer hält, aber einen vorbestimmten Abstand (c) von dieser entfernt ist,
- die Schiene (7) ein flaches Mittelteil (20) aufweist, in dem eine Öffnung (21) vorhanden ist,
- die Befestigungsvorrichtung (6) ein zur Verankerung in der Mauer (2) bestimmtes, geripptes Teil (22), ein Abstandsteil (24), das durch eine Schulter (25) mit dem gerippten Teil verbunden ist und einen Stützflansch (26) aufweist, der mit dem freien Ende des Abstandteils fest verbunden ist, wobei der Durchmesser des Abstandteils größer ist als der Durchmesser des gerippten Teils und zum Durchgang mit Kraft in die Öffnung (21) der Schiene geeignet ist, wobei der Stützflansch (26) gegen den Rand der Öffnung (21) der Schiene, von der Seite der Schiene, die der Leiste zugedreht ist, anliegt.

2. Fugensystem nach Anspruch 1, dadurch gekennzeichnet, daß das flache Mittelteil (20) der Schiene (7) zwei Schultern (27) aufweist, die dazu bestimmt sind, zwischen der Schiene und dem Hinterteil der Leiste einen Abstand zu gewährleisten, der für die Anwesenheit des Stützflansches (26) der Befestigungsvorrichtung (6) geeignet ist.

3. Fugensystem nach einem der Ansprüche 1 und 2, dadurch gekennzeichnet, daß die Hohlleiste (4) einen parallel zur Mauer angeordneten Boden (10) aufweist, der von zwei schrägen Seitenwänden (11) eingefaßt ist, und daß wenigstens eine der schrägen Seitenwände (11) durch ein ins Innere des Putzes gebogenes, nasenförmiges Profil (12) endet, das eine innere Vertiefung bildet.

4. Fugensystem nach einem der Ansprüche 1 und 2, dadurch gekennzeichnet, daß die Hohlleiste (13) einen parallel zur Mauer angeordneten Boden (15) aufweist, der von zwei schrägen Seitenwänden (16,17) eingefaßt ist, und daß eine der schrägen Seitenwände (17), mit geringerer Neigung bezüglich des Bodens der Hohlleiste (13), durch eine sich parallel zur Mauer über die Schiene (7) erstreckende Schürze (18) endet.

5. Fugensystem nach einem der Ansprüche 1 bis 4, gemäß der Verankerungsprofile (29) auf der Schiene (7) gebildet sind, dadurch gekennzeichnet, daß die Schiene eine Seite aufweist, auf der zwei Rillen (9) gebildet sind, die die Leiste (4) verschiebbar führen, und daß die Verankerungsprofile (29) auf einer anderen Seite der Schiene (7), der Mauer zugewandt, vorgesehen sind.

6. Fugensystem nach einem der Ansprüche 1 bis 5, dadurch gekennzeichnet, daß jede der beiden Seiten der Schiene mit zwei Schultern (27,30) von Verankerungsprofilen (29,31) und zwei Rillen (9,32) versehen ist, wobei die Abstände unterschiedlich und zum Führen von zwei Leisten unterschiedlicher Breite geeignet sind, derart, daß die Schiene umkehrbar ist.

7. Fugensystem nach einem der Ansprüche 1 bis 6, dadurch gekennzeichnet, daß jede der beiden Seiten der Schiene zwei parallele, das Mittelteil (20) einfassende Rippen, in denen zwei Rillen (9,32) und zwei Verankerungsprofile (29,31) gebildet sind, daß die Rippen einer der beiden Seiten, deren Abstand (e) am geringsten ist, ein äußeres, nasenförmiges Profil (33) aufweisen, daß die Tiefe und der Abstand (f) der in den Rippen der anderen Seite der Schiene gebildeten Rillen (32) derart sind, daß, in Projektion, die Grundfläche der Nase (33) wenigstens teilweise die Grundfläche der Rillen (32) überlappt und das Oberteil der Nase (33) wenigstens teilweise das Oberteil der Rillen (32) überlappt, und daß die Höhe der Rillen (32) gleich der Höhe der Nasen (33) ist, derart, daß die Schiene übereinanderliegend mit einer identischen Schiene ineinandergeschoben werden kann.

8. Fugensystem nach einem der Ansprüche 1 bis 7, dadurch gekennzeichnet, daß die Schiene (7) zwei sich seitlich in der Ebene des Mittelbandes (20) erstreckende Flügel (34) aufweist.

9. Fugensystem nach einem der Ansprüche 1 bis 8, dadurch gekennzeichnet, daß das flache Teil der Schiene, das das Mittelteil (20) und die Flügel (34) beinhaltet, Öffnungen (35) aufweist, die so ausreichend bemessen sind, daß sie den Putz (3) durchlassen.

10. Verfahren zur Befestigung eines Fugensystems, das einem der Ansprüche 1 bis 9 entspricht, dadurch gekennzeichnet, daß es beinhaltet:
- das Bohren wenigstens eines Loches in die Mauer (2),
- das Anbringen der Befestigungsvorrichtung (6) an wenigstens zwei Schienen (7),
- das Anbringen der Hohlleiste (4,13) auf wenigstens zwei mit der Befestigungsvorrichtung ausgestatteten Schienen,
- Präsentation und In-Postion-Bringen der Anordnung mit einem teilweisen Einsenken der Befestigungsvorrichtung in den in der Wand hergestellten Löchern,
- Spritzen einer ersten Putzschicht (3a) auf die Mauer (2),
- vollständiges Einsenken der Anordnung in die erste Putzschicht, bis die Schulter (25) des Abstandteils (24) gegen die Mauer zum Anschlag kommt, und Regelung der Ausrichtung,
- Spritzen einer zweiten Putzschicht, die die Schienen versenkt und die äußeren Ränder der Hohlleiste abgleicht.

## Claims

1. Decorative joint system for the plastering of an external or internal wall (2), comprising a decorative open hollow strip (4) with the ends (5) of its edges flush with the outer surface of plastering (3) applied to the wall (2) and open at the side opposite the wall and a fixing device for connecting the said wall and the said strip (4) mounted to slide parallel to the wall relative to the said fixing device, characterised in that it includes at least one slide (7) covering the rear part of the hollow strip (4) and in that the fixing device is adapted to support at least one slide and to hold it against the wall but at a predetermined distance (c) from the latter, in that the slide (7) has a flat central part (20) in which an opening (21) is formed, and in that the fixing device (6) comprises a ribbed part (22) intended to be anchored in the wall (2), a spacer part (24) connected by means of a shoulder (25) to the ribbed part and a retaining flange (26) integral with the free end of the spacer part, the diameter of the spacer part being greater than the diameter of the ribbed part and adapted for the insertion of the slide into the opening (21) by force, the said retaining flange (26) bearing against the edge of the said opening (21) of the slide, at the side of the slide directed towards the strip.

2. Joint system according to claim 1, characterised in that the flat central part (20) of the slide (7) has two shoulders (27) intended to ensure a space adapted for the presence of the retaining flange (26) of the fixing device (6) between the slide and the rear part of the strip.

3. Joint system according to one of claims 1 and 2, characterised in that the hollow strip (4) includes a bottom (10) disposed parallel with the wall and bordered by two oblique walls (11) and in that at least one of the said oblique walls (11) ends in a nose-shaped profile section (12) folded towards the interior of the plastering, forming an internal throat.

4. Joint system according to one of claims 1 and 2, characterised in that the hollow strip (13) includes a bottom (15) disposed parallel to the wall and bordered by two oblique walls (16, 17) and in that one of the said oblique walls (17) having a more gentle slope relative to the bottom of the hollow strip (13) ends in an apron (18) extending parallel to the wall above the slide (7).

5. Joint system according to any one of claims 1 to 4, in which anchoring profile sections (29) are formed on the slide (7), characterised in that the slide includes one face on which two grooves (9) guiding the strip (4) in translation are formed and in that the anchoring profile sections (29) are provided on another face of the slide (7) directed towards the wall.

6. Joint system according to any one of claims 1 to 5, characterised in that each of the two faces of the slide is provided with two shoulders (27, 30) of anchoring profile sections (29, 31) and two grooves (9, 32), the spacings of which are different and are adapted for guiding two strips of different widths so that the slide is reversible.

7. Joint system according to any one of claims 1 to 6, characterised in that each of the two faces of the slide includes two parallel ribs bordering the central part (20) in which two grooves (9, 32) and two anchoring profile sections (29, 31) are formed and in that the ribs of one of the two faces the spacing (e) of which is the smallest has a nose-shaped outer profile section (33) and in that the depth and the spacing (f) of the grooves (32) formed in the ribs of the other face of the slide are such that, in projection, the base of the nose (33) at least partially overlaps the bases of the said grooves (32) and the upper part of the nose (33) at least partially overlaps the upper parts of the said grooves (32) and in that the height of the said grooves (32) is equal to the height of the said noses (33) so that the slide can be fitted over an identical slide.

8. Joint system according to any one of claims 1 to 7, characterised in that the slide (7) includes two wings (34) extending laterally into the plane of the central strip (20).

9. Joint system according to any one of claims 1 to 8, characterised in that the flat part of the slide comprising the central part (20) and the wings (34) has openings (35) with sufficient dimensions to allow for the passage of the plastering (3).

10. Method of fixing a joint system corresponding to any one of claims 1 to 9, characterised in that it includes:
- drilling at least one hole in the wall (2),
- mounting the fixing device (6) on at least two slides (7),
- mounting the hollow strip (4, 13) on at least two slides provided with the fixing device,
- positioning the entire assembly, with the fixing device partially inserted in the holes formed in the wall,
- applying a first layer of plaster (3a) to the wall (2),
- inserting the entire assembly completely into the first layer of plaster until the shoulder (25) of the spacer part (24) comes to a stop against the wall, and adjustment and alignment thereof, and
- applying a second layer of plaster, thereby embedding the slides and making the end edges of the hollow strip level.
